# EUROPÄISCHE PATENTSCHRIFT

(11) **EP 1 438 643 B1**
(45) Veröffentlichungstag und Bekanntmachung des Hinweises auf die Patenterteilung: **16.03.2005**
(21) Anmeldenummer: 02776852.2
(22) Anmeldetag: 18.10.2002
(51) Int. Cl.: G05G 1/10

(54) **HANDRAD, INSBESONDERE ZUR EINLEITUNG EINER DREHBEWEGUNG IN DIE HALTERUNG EINER ROLLKARTEI**
HAND WHEEL, ESPECIALLY FOR INITIATING A ROTATIONAL MOVEMENT IN THE HOLDER OF A ROLLER FILE
BOUTON, SERVANT NOTAMMENT A IMPRIMER UN MOUVEMENT DE ROTATION AU SUPPORT D'UN FICHIER ROTATIF

(30) Priorität: 23.10.2001 DE 10153532
(43) Veröffentlichungstag der Anmeldung: 21.07.2004
(73) Patentinhaber: "Durable" Hunke & Jochheim GmbH & Co. KG, 58636 Iserlohn (DE)
(72) Erfinder: MAIER-HUNKE, Horst-Werner, 58640 Iserlohn (DE)
(74) Vertreter: Grünecker, Kinkeldey, Stockmair & Schwanhäusser
(86) Internationale Anmeldenummer: PCT/DE2002/004006
(87) Internationale Veröffentlichungsnummer: WO 2003/038540

(56) Entgegenhaltungen:
- EP-A- 1 094 372
- US-A- 3 887 963
- US-A- 4 012 806
- US-B1- 6 192 774

## Beschreibung

### Technisches Gebiet

Die Erfindung betrifft ein Handrad zur Einleitung einer Drehbewegung in das Ende eines weiien- oder walzförmigen Bauteiles, insbesondere in das Ende einer Halterung für eine Rollkartei mit einem Grundkörper, mit einer auf den Grundkörper schiebbaren und im aufgeschobenen Zustand durch Rastorgane arretierbaren Außenschale, die über ihren Umfang verteilte Öffnungen aufweist, und mit einer zwischen dem Grundkörper und der Außenschale angeordneten gummielastischen Einlage, die durch die Öffnungen der Außenschale ragende, die Griffigkeit des Handrades erhöhende Kuppen bildet.

### Stand der Technik

Ein Handrad der vorstehenden Art ist aus der US-A 3 887 963 bekannt Bei dem bekannten Handrad hat die gummielastische Einlage im montierten Zustand die Form eines an beiden Enden offenen Zylinders, über dessen Außenfläche höckerförmige Vorsprünge verteilt sind, die im montierten Zustand des Handrades durch rechteckige Öffnungen einer Außenschale ragen. Das bekannte Handrad vermag insofern nicht voll zu befriedigen, als es einen an einem Ende offenen Hohlraum bildet, in dem sich Staub und Schmutz sammeln können.

### Darstellung der Erfindung

Der Erfindung liegt die Aufgabe zugrunde, ein Handrad zu schaffen, dessen gummielastische Einlage bei einfachem Aufbau eine Zusatzfunktion in Form eines stimseitigen Abschlusses des Handrades erfüllt.

Die vorstehende Aufgabe wird bei einem Handrad der in Betracht gezogenen Art erfindungsgemäß dadurch gelöst, dass die Einlage ein scheibenförmiges Mittelteil aufweist, das eine im Bereich der Stirnseite des Grundkörpers gelegene Öffnung der Außenschale abdeckt und an das sich Auslegerarme anschließen, die die Kuppen bilden.

Weitere Einzelheiten und Merkmale der Erfindung ergeben sich aus den Unteransprüchen und der nachstehenden Beschreibung einer in der beigefügten Zeichnung dargestellten Ausführungsform der Erfindung. Es zeigen:

### Kurze Beschreibung der Zeichnungen

- Figur 1: einen Ständer für eine Rollkartei mit zwei Handrädern,
- Figur 2: die perspektivische Ansicht des Grundkörpers eines der Handräder gemäß Figur 1,
- Figur 3: eine Seitenansicht des Grundkörpers gemäß Figur 2,
- Figur 4: die Stirnansicht des Grundkörpers gemäß Figur 2,
- Figur 5: die perspektivische Ansicht der Außenschale eines der Handräder,
- Figur 6: die perspektivische Ansicht einer zwischen dem Grundkörper und der Außenschale zu liegen kommenden Einlage und
- Figur 7: einen Schnitt durch das Ende der durch die Handrä der in Drehung versetzbaren Halterung des in Figur 1 dargestellten Ständers einer Rollkartei.

### Wege zur Ausführung der Erfindung

Der in Figur 1 dargestellte Ständer einer Rollkartei ist mit einer zwischen zwei Stützen 1 und 2 drehbar gelagerten Halterung 3 für nicht dargestellte Informationsträger versehen. An den sich gegenüberliegenden Enden der Halterung sind zwei Handräder 4 und 5 angeordnet, deren Aufbau sich aus der Figur 2 ergibt.

Jedes der beiden Handräder besitzt einen Grundkörper 6, der im Bereich seines Umfanges durch Stützstege 7 voneinander getrennte Aussparungen 8 aufweist. Auf den Grundkörper 6 ist eine Außenschale 9 schiebbar, die im Bereich ihres Umfanges mit Öffnungen 10 versehen ist, durch die Kuppen 11 einer Einlage 12 aus gummielastischen Material über die Außenfläche der Außenschale 9 vorstehen.

Wie aus Figur 6 erkennbar, besitzt die Einlage einen scheibenförmigen Mittelteil 13, der dazu dient, eine im Bereich der Stirnseite des Grundkörpers 6 gelegene Öffnung 14 der Außenschale 9 abzudecken. An das scheibenförmige Mittelteil 13 schließen sich über Filmscharniere 15 die Kuppen 11 tragende Auslegerarme 16 an. Die Kuppen 11 werden von umlaufenden Stützflanchen 17 umgeben, welche sich im eingebauten Zustand gegen die Innenfläche der Außenschale 9 anlegen. Um die Außenschale 9 richtig auf dem Grundkörper 6 positionieren zu können, ist letzterer mit Führungsrippen 18 versehen, die in Führungsnuten 19 an der Innenwand der Außenschale 9 passen.

Figur 7 zeigt die Verbindung zwischen dem Handrad 4 und der Halterung 3 des Ständers gemäß Figur 1. In einen zentralen Schacht 20 des Grundkörpers 6 ragen zwei federnde Haltezungen 21, 22, die an ihren Enden Rastvorsprünge 23, 24 aufweisen, welche zwei an sich gegenüberliegenden Schachtwänden gelegene Rastanschläge 25, 26 hintergreifen. Um das Handrad 4 von der Halterung 3 trennen zu können, wird die Außenschale 9 zusammen mit der Einlage 12 vom Grundkörper 6 abgezogen, auf dem sie normalerweise durch eine bei 27 angedeutete Rastverbindung gehalten wird.

## Patentansprüche

1. Handrad zur Einleitung einer Drehbewegung in das Ende eines wellen- oder walzförmigen Bauteiles, insbesondere in das Ende einer Halterung für eine Rollkartei mit einem Grundkörper (6), mit einer auf den Grundkörper (6) schiebbaren und im aufgeschobenen Zustand durch Rastorgane arretierbaren Außenschale (9), die über ihren Umfang verteilte Öffnungen (10) aufweist, und mit einer zwischen dem Grundkörper (6) und der Außenschale (9) angeordneten gummielastischen Einlage (12), die durch die Öffnungen (10) der Außenschale (9) ragende, die Griffigkeit des Handrades erhöhende Kuppen (11) bildet, **dadurch gekennzeichnet, dass** die Einlage (12) ein scheibenförmiges Mittelteil (13) aufweist, das eine im Bereich der Stirnseite des Grundkörpers (6) gelegene Öffnung (14) der Außenschale (9). abdeckt und an das sich Auslegerarme (16) anschließen, die die Kuppen (11) bilden.

2. Handrad nach Anspruch 1, **dadurch gekennzeichnet, dass** der Grundkörper (6) an seinem Umfang mit durch Stützstege (7) für die Außenschale (9) voneinander getrennten Aussparungen (8) zur Aufnahme der Auslegerarme (16) der Einlage (12) versehen ist.

3. Handrad nach Anspruch 1 oder 2, **dadurch gekennzeichnet, dass** die Auslegerarme (16) über Filmscharniere (15) mit dem scheibenförmigen Mittelteil (13) der Einlage (12) verbunden sind.

4. Handrad nach einem der Ansprüche 1 bis 3, **dadurch gekennzeichnet, dass** die Auslegerarme (16) mit die Kuppen (11) umschließenden, gegen die Innenwand der Außenschale (9) anliegenden Stützflanschen (17) versehen sind.

5. Handrad nach einem der Ansprüche 1 bis 4, **dadurch gekennzeichnet, dass** der Grundkörper (6) an seinem Umfang mit Führungsrippen (18) versehen ist, die in Führungsnuten (19) an der Innenwand der Außenschale (9) passen.

6. Handrad nach einem der Ansprüche 1 bis 5, **dadurch gekennzeichnet, dass** der Grundkörper (6) einen mit der Öffnung (14) der Außenschale (9) fluchtenden, zentralen Schacht aufweist.

7. Handrad nach Anspruch 6, **dadurch gekennzeichnet, dass** der zentrale Schacht (14) einen im Wesentlichen rechteckigen Querschnitt aufweist und mindestens eine seiner Wände mit einem Rastanschlag (25, 26) für einen Rastvorsprung (23, 24) mindestens einer wellen- bzw. walzenseitigen Haltezunge (21, 22) versehen ist.

## Claims

1. Hand wheel for initiating a rotational movement in the end of a shaft-like or roller-like component, in particular in the end of a holder for a revolving card index, having a basic body (6), having an outer shell (9), which can be pushed onto the basic body (6), can be arrested by latching elements in the pushed-on state and has openings (10) distributed over its circumference, and having an elastomeric insert (12), which is arranged between the basic body (6) and the outer shell (9) and forms protuberances (11) which project through the openings (10) of the outer shell (9) and enhance the grip of the hand wheel, **characterized in that** the insert (12) has a disc-like central part (13) which covers an opening (14) of the outer shell (9), said opening being located in the region of the end side of the basic body (6), and is adjoined by extension arms (16) which form the protuberances (11).

2. Hand wheel according to Claim 1, **characterized in that** the basic body (6) is provided on its circumference with cutouts (8) which are separated from one another by supporting ribs (7) for the outer shell (9) and are intended for accommodating the extension arms (16) of the insert (12).

3. Hand wheel according to Claim 1 or 2, **characterized in that** the extension arms (16) are connected to the disc-like central part (13) of the insert (12) via film hinges (15).

4. Hand wheel according to one of Claims 1 to 3, **characterized in that** the extension arms (16) are provided with supporting flanges (17) which enclose the protuberances (11) and butt against the inner wall of the outer shell (9).

5. Hand wheel according to one of Claims 1 to 4, **characterized in that** the basic body (6) is provided on its circumference with guide ribs (18) which fit in guide grooves (19) on the inner wall of the outer shell (9).

6. Hand wheel according to one of Claims 1 to 5, **characterized in that** the basic body (6) has a central shaft which is aligned with the opening (14) of the outer shell (9).

7. Hand wheel according to Claim 6, **characterized in that** the central shaft (14) has an essentially rectangular cross section and at least one of its walls is provided with a latching stop (25, 26) for a latching protrusion (23, 24) of at least one shaft-mounted or roller-mounted retaining tongue (21, 22).

## Revendications

1. Volant pour déclencher un mouvement de rotation à l'extrémité d'un composant en forme d'arbre ou de cylindre, notamment à l'extrémité d'un dispositif de retenue pour un fichier à rouleau, comportant un corps de base (6), une coque extérieure (9) déplaçable sur le corps de base (6) et pouvant être bloquée par des organes de retenue dans un état relevé et qui possède des ouvertures (10) réparties sur sa périphérie, et comportant un insert ayant l'élasticité du caoutchouc (12), qui est disposé entre le corps de base (6) et la coque extérieure (9), qui forme des calottes (11) qui traversent les ouvertures (10) de la coque extérieure (9) et qui augmentent la préhension du volant, **caractérisé en ce que** l'insert (12) comporte une partie médiane en forme de disque (13), qui recouvre une ouverture (14), située dans la zone de la face frontale du corps de base (6), de la coque extérieure (9) et sur laquelle se ferment des bras en console (16), qui forment les calottes (11).

2. Volant selon la revendication 1, **caractérisé en ce que** le corps de base (6) est équipé, sur sa périphérie, d'évidements (8), qui sont séparés les uns des autres par des barrettes d'appui (7) pour la coque extérieure (9) et servent à loger les bras en console (16) de l'insert (12).

3. Volant selon la revendication 1 ou 2, **caractérisé en ce que** les bras en console (16) sont reliés au moyen de charnières en forme de films (15) à la partie médiane en forme de disque (13) de l'insert (12).

4. Volant selon l'une des revendications 1 à 3, **caractérisé en ce que** les bras en console (16) sont équipés de brides d'appui (17) qui entourent les calottes (11) et s'appliquent sur la paroi intérieure de la coque extérieure (9).

5. Volant selon l'une des revendications 1 à 4, **caractérisé en ce que** le corps de base (6) comporte, sur sa périphérie, des nervures de guidage (18), qui s'adaptent dans des rainures de guidage (19) formées dans la paroi intérieure de la coque extérieure (9)

6. Volant selon l'une des revendications 1 à 5, **caractérisé en ce que** le corps de base (6) possède un conduit central, qui est aligné avec l'ouverture (14) de la coque extérieure (9).

7. Volant selon la revendication 6, **caractérisé en ce que** le conduit central (14) possède une section transversale de forme sensiblement rectangulaire et qu'au moins l'une de ses parois est équipée d'une butée d'encliquetage (25,26) pour un organe saillant d'encliquetage (23, 24) d'au moins une languette de retenue d'un arbre ou d'un cylindre (21,22).
